# EUROPÄISCHE PATENTSCHRIFT

(11) **EP 3 899 354 B1**
(45) Veröffentlichungstag und Bekanntmachung des Hinweises auf die Patenterteilung: **04.10.2023**
(21) Anmeldenummer: 19817376.7
(22) Anmeldetag: 16.12.2019
(51) Int. Cl.: F21S 41/143, F21S 41/255, F21S 41/663, F21S 41/153

(54) **BELEUCHTUNGSVORRICHTUNG FÜR EINEN KRAFTFAHRZEUGSCHEINWERFER SOWIE KRAFTFAHRZEUGSCHEINWERFER**
MOTOR VEHICLE HEADLAMP AND LIGHTING DEVICE FOR A MOTOR VEHICLE HEADLAMP
DISPOSITIF D'ÉCLAIRAGE POUR UN PHARE DE VÉHICULE AUTOMOBILE AINSI QUE PHARE DE VÉHICULE AUTOMOBILE

(30) Priorität: 18.12.2018 EP 18213493
(43) Veröffentlichungstag der Anmeldung: 27.10.2021
(73) Patentinhaber: ZKW Group GmbH, 3250 Wieselburg (AT)
(72) Erfinder: REISINGER, Bettina, 3300 Amstetten (AT); BRAUNER, Nina, 3033 Altlengbach (AT); FISCHER, Marina, 3250 Wieselburg (AT); ARTMANN, Matthäus, 3370 Ybbs an der Donau (AT); TAUDT, Lukas, 3250 Wieselburg (AT); MIEDLER, Stefan, 3105 Unterradlberg (AT); REITER, Thomas, 3325 Ferschitz (AT)
(74) Vertreter: Patentanwaltskanzlei Matschnig & Forsthuber OG
(86) Internationale Anmeldenummer: PCT/EP2019/085400
(87) Internationale Veröffentlichungsnummer: WO 2020/127083

(56) Entgegenhaltungen:
- EP-A1- 3 299 700
- EP-A2- 2 818 793
- CN-A- 107 420 825
- DE-A1-102005 041 234
- DE-A1-102013 113 148
- JP-A- 2017 224 468
- KR-A- 20160 077 726
- US-A1- 2013 010 485
- US-A1- 2013 169 154

## Beschreibung

Die Erfindung betrifft eine Beleuchtungsvorrichtung für einen Kraftfahrzeugscheinwerfer zum Erzeugen einer Lichtverteilung, insbesondere einer adaptiven Lichtverteilung, z.B. einer adaptiven Abblendlicht- und Fernlichtverteilung, oder eines Teiles einer solche Lichtverteilung, wobei die Beleuchtungsvorrichtung eine Anzahl N von Projektionsmodulen umfasst, mit N = 2, 3, 4 oder größer als 4, wobei jedes der Projektionsmodule dazu eingerichtet ist, eine Segment-Lichtverteilung zu erzeugen, wobei eine Segment-Lichtverteilung aus mehreren Lichtsegmenten gebildet ist, und wobei die Lichtsegmente der Segment-Lichtverteilung in zwei oder mehreren im Wesentlichen horizontalen Zeilen und in zwei oder mehreren Spalten liegen, wobei die Lichtsegmente derart liegen, dass bei Aktivierung aller Lichtsegmente der Segment-Lichtverteilung zwischen den Zeilen und den Spalten im Wesentlichen keine dunklen oder hellen Streifen gebildet sind, und wobei jedes Lichtsegment der Segment-Lichtverteilung unabhängig von den anderen Segmenten der Segment-Lichtverteilung aktiviert oder deaktiviert werden kann, und wobei in jeder Zeile mehrere Segmente, die sogenannten Hauptsegmente, identische Haupt-Segmentbreite, BR, aufweisen, und wobei alle Projektionsmodule in optischer Hinsicht identisch ausgebildet sind.

Weiters betrifft die Erfindung einen Kraftfahrzeugscheinwerfer mit zumindest einer solchen Beleuchtungsvorrichtung.

Unter dem Begriff "Segment-Lichtverteilung" ist eine segmentierte Lichtverteilung, wie sie aus dem Stand der Technik bekannt ist, zu verstehen, bei der die Lichtverteilung aus mehreren Lichtsegmenten, die übereinander, in Spalten und nebeneinander, in Zeilen angeordnet sind, zu verstehen. Die einzelnen Lichtsegmente können unabhängig von den andere Lichtsegmenten der Lichtverteilung ein- oder ausgeschaltet werden, es kann auch vorgesehen sein, dass die einzelnen Lichtsegmente dimmbar, insbesondere unabhängig von den anderen Lichtsegmenten, dimmbar sind.

Wenn hier von Lichtsegmenten oder Lichtverteilungen, die ein- oder ausgeschaltet oder gedimmt werden können, so versteht es sich für den Fachmann, dass dazu in der Regel die jeweilige(n) Lichtquelle(n), welche zur Erzeugung des jeweiligen Lichtsegmentes (oder der Lichtverteilung) verwendet wird bzw. werden, ein- oder ausgeschaltet oder gedimmt werden.

Je höher die Anzahl der Lichtsegmente in horizontaler Richtung, also innerhalb der Zeilen ist, desto höher ist die Auflösung in horizontaler Richtung. Gleiches gilt für die Anzahl der Lichtsegmente in vertikaler Richtung, also in den Spalten, und die Auflösung in vertikaler Richtung.

Unter einer "Anordnung in Spalten" wird verstanden, dass Lichtsegmente einer Spalte einer Segment-Lichtverteilung direkt übereinander liegen in dem Sinne, dass sie nicht seitlich (horizontal) zueinander versetzt sind, und alle Lichtsegmente einer Spalte identische Breite aufweisen. Genauso weisen alle Lichtsegmente einer Zeile einer Segment-Lichtverteilung dieselbe Höhe auf und liegen direkt nebeneinander in dem Sinn, dass sie in vertikaler Richtung nicht zueinander versetzt sind.

Aus dem Stand der Technik sind Projektionsmodule zur Erzeugung von segmentierten Lichtverteilungen bekannt, bei welchen die Lichtsegmente in den Zeilen zueinander beabstandet sind, d.h. zwei Lichtsegmente einer Zeile sind jeweils durch einen nicht beleuchteten Bereich voneinander getrennt. Die Dokumente US 2013/169154 A1 und DE 10 2005 041234 A1 offenbaren bekannte Projektionsmodule.

Bei der vorliegenden Erfindung hingegen kommen Projektionsmodule zum Einsatz, bei welchen die Lichtsegmente, die mit einem Projektionsmodul erzeugt werden, aneinander anliegen oder einander geringfügig überlappen, sowohl innerhalb der Zeilen, also auch zwischen den Zeilen. Häufig treten bei solchen Projektionsmodulen zwischen den einzelnen Lichtsegmenten schmale, dunkle, seltener helle Streifen auf, die im Lichtbild eines Projektionsmoduls eine gitterförmige Struktur bilden. Dies kann erwünscht sein, ist in der Regel aber unerwünscht, so auch bei der vorliegenden Erfindung. Der Fachmann kennt Lösungen, um eine solche Gitterstruktur in einem segmentierten Lichtbild zu vermeiden.

Bei derzeit verwendeten Projektionsmodule, die eine solche segmentiere Lichtverteilung erzeugen, die beispielsweise zur Erzeugung eines vollwertigen adaptiven Abblend- und/oder Fernlichts und/oder Autobahnlichtes dienen, oder generell einer adaptiven Lichtverteilung, die situationsabhängig zwischen Fernlicht und Abblendlicht umschalten kann, gegebenenfalls auch ein Autobahnlicht erzeugen kann, und/oder situationsbedingt Bereiche vor dem Fahrzeug zur Vermeidung der Blendung von vorausfahrenden Fahrzeugen oder Fahrzeugen des Gegenverkehrs trotz Fernlichtbetriebes ausblenden kann, kann die gewünschte Performance hinsichtlich Auflösung, Lichtstrom und Maximum der Lichtverteilung die Anforderungen der Kunden erfüllen. Allerdings sind die dafür verwendeten Projektionsmodule vergleichsweise groß, beispielsweise weisen die Projektionslinsen solcher Projektionsmodule Abmessungen von ca. 80 mm x 50 mm. Allerdings erfordern moderne Scheinwerferdesigns zunehmend kleinere, insbesondere flache Projektionsmodule mit Bauhöhen von < 25mm oder häufig sogar <20mm. Außerdem bestehen von Kundenseite häufig unterschiedliche Anforderungen und Wünsche an die Lichtleistung sowie hinsichtlich der Auflösung solcher Kraftfahrzeugscheinwerfer.

Es ist eine Aufgabe der Erfindung, eine Lösung dafür anzugeben, wie segmentierte Lichtverteilungen, insbesondere zur Erzeugung einer adaptiven Lichtverteilung, insbesondere mittels flacher Projektionsmodule erzeugt werden können.

Diese Aufgabe wird mit einer eingangs genannten Beleuchtungsvorrichtung dadurch gelöst, dass erfindungsgemäß die Projektionsmodule derart zueinander angeordnet sind, dass ausgehend von einem ersten Projektionsmodul, dem sogenannten Ausgangs-Projektionsmodul, welches eine sogenannte Ausgangs-Segment-Lichtverteilung erzeugt, die Segment-Lichtverteilungen der weiteren Projektionsmodule in eine, insbesondere in eine gemeinsame horizontale Richtung seitlich verschoben sind, wobei das Ausmaß der Verschiebung, VSh, der n-ten Segment-Lichterteilung des n-ten Projektionsmoduls (20) in dieser horizontalen Richtung proportional zu (n - 1)/N mal der Hauptsegmentbreite, BR, ist, mit n = 2, ..., N, und wobei zumindest eine der n-ten Segment-Lichtverteilungen, n = 2, ..., N, in vertikaler Richtung in Bezug auf die Ausgangs-Segment-Lichtverteilung nach oben oder unten verschoben ist.

Unter dem Begriff "optisch identisch" wird in dem vorliegenden Zusammenhang vorzugsweise verstanden, dass zwei Module, insbesondere Projektionsmodule, die "optisch identisch" sind, bei Anordnung an identer Position und bei identer Ausrichtung identische Lichtverteilungen bilden, wobei insbesondere auch die einzelnen Lichtsegmenten der Projektionsmodule identisch ausgestaltet sind, an identer Stelle im Lichtbild liegen und dieselben Lichtwerte (Lichtverteilung, Helligkeit, etc.) aufweisen.

Dies wird erfindungsgemäß dadurch erreicht werden, dass die Module identisch, d.h. nicht nur in optischer Hinsicht identisch, ausgebildet sind.

Mit der erfindungsgemäßen Lösung, bei der zwei oder mehr Projektionsmodule zur Erzeugung der Lichtverteilung verwendet werden, können kleinere Projektionsmodule verwendet werden, die zusammen die notwendige Lichtmenge liefern, flexibel angeordnet werden können, und durch die erfindungsgemäße Überlagerung der Segment-Lichtverteilungen kann eine adaptive Lichtverteilung mit gewünschter Auslösung bereit gestellt werden, die je nach verwendeten Projektionsmodule gemeinsam auch verschiedene Lichtverteilungen (Abblendlicht, Fernlicht, Autobahnlicht, Teil-Fernlicht) erzeugen kann.

Je größer dabei die Anzahl der verbauten Projektionsmodule in einer Beleuchtungsvorrichtung ist, desto höher können die erzielbare Auflösung, die erzielbare maximale Beleuchtungsstärke [lx] bzw. die Lichtstärke [cd] und der erzeugte Lichtstrom sein.

Vorteilhafte Ausgestaltungen der Erfindung sind im Folgenden näher dargestellt.

Konkret kann z.B. vorgesehen sein, dass die n-te Segment-Lichtverteilung um einen Wert VSh(n) = (n - 1)/N x BR, n = 2, ..., N, in der horizontalen Richtung verschoben ist.

Es kann auch vorgesehen sein, dass die n-te Segment-Lichtverteilung um einen Wert VSh(n) = m x BR + (n - 1)/N x BR, n = 2, ..., N, m = 0, 1, oder 2, oder 3, oder größer 3, in horizontaler Richtung verschoben ist.

Während in ersterem Fall die Segment-Lichtverteilungen nur geringfügig verschoben sind, sodass sich über annähernd die gesamte Breite der so erzeugten Gesamtlichtverteilung eine hohe Auflösung ergibt (wobei die Auflösung natürlich weiters noch von der Anzahl N) abhängt, ist in dem zweiten Fall jede verschobene Lichtverteilung im Vergleich zu dem ersten Fall noch um eine ganze Hauptsegmentbreite, oder um 2 Hauptsegmentbreiten, etc. verschoben. Auf diese Weise kann die Gesamtbreite der Lichtverteilung vergrößert werden.

Weiters kann vorgesehen sein, dass alle der n-ten Segment-Lichtverteilungen, n = 2, ..., N, in vertikaler Richtung in Bezug auf die Ausgangs-Segment-Lichtverteilung um denselben Betrag und in dieselbe Richtung, vorzugsweise vertikal nach Oben, verschoben sind.

Während also in horizontaler Richtung alle Segment-Lichtverteilungen um unterschiedliche Werte verschoben sind, können in vertikaler Richtung alle verschobenen Segment-Lichtverteilungen um denselben Betrag verschoben sein.

Es kann vorgesehen sein, dass in vertikaler Richtung zumindest eine der Segment-Lichtverteilungen derart angeordnet ist, dass sich Lichtsegmente zumindest einer Zeile beginnend bei einer unterhalb der H-H-Linie im Lichtbild liegenden Gerade nach unten erstrecken und sich die Lichtsegmente zumindest einer Zeile der Lichtsegmente von der Geraden nach oben erstrecken, wobei die Gerade vorzugsweise 0,57° unterhalb der Linie H-H liegt.

Mit der unterhalb der unterhalb von 0,57° liegenden Zeile kann entsprechend eine Abblendlichtverteilung erzeugt oder ein an der Hell-Dunkel-Grenze der Abblendlichtverteilung liegender Bereich beleuchtet werden.

Die anderen Segment-Lichtverteilungen können in vertikaler Richtung derart verschoben sein, dass eine Trennlinie zwischen zwei Zeilen von Lichtsegmenten der anderen Lichtverteilungen oberhalb der Geraden liegt, wobei vorzugsweise die Trennlinie unterhalb der H-H-Linie, vorzugsweise 0,23° unterhalb der H-H-Linie liegt.

Auf diese Weise kann z.B. eine Autobahnlicht-Lichtverteilung erzeugt werden. Beispielsweise sind dazu alle Lichtsegmente der Segment-Lichtverteilungen unter von 0,57° und alle unterhalb von 0,23° aktiviert, sodass gegenüber eine Abblendlichtverteilung die Hell-Dunkel-Grenze auf -0,23° angehoben wird. Gegebenenfalls können (bei Rechtsverkehr) für den rechten Fahrbahnrand auch einige Fernlicht-Lichtsegmente, d.h. Lichtsegmente, die oberhalb dieser Grenzlinien von -0,57° und -0,23° liegen, aktiviert sein.

Beispielsweise sind die Lichtsegmente einer Segment-Lichtverteilung im Wesentlichen quadratisch oder vorzugsweise im Wesentlichen rechteckförmig ausgebildet.

Bevorzugt ist vorgesehen, dass Lichtsegmente einer Segment-Lichtverteilung, welche vollständig unterhalb der H-H-Linie, insbesondere unterhalb einer der Geraden liegen, eine geringere Höhe, also eine geringere Erstreckung in vertikaler Richtung aufweisen als darüber liegende Lichtsegmente.

Die vertikal "kurzen" Lichtsegmente liegen im Lichtbild unten, während die "längeren" Lichtsegmente, vor allem in der Mitte der Lichtverteilung (d.h. um den Bereich HV) einen gewünschten Auslauf der Fernlichtverteilung nach obenhin realisieren.

Bei einer Ausführungsform ist vorgesehen, dass alle Lichtsegmente einer Segment-Lichtverteilung identische Breite, nämlich die Haupt-Segmentbreite, BR, aufweisen.

Bei einer anderen Ausführungsform ist vorgesehen, dass die Lichtsegmente einer Zeile einer Segment-Lichtverteilung unterschiedliche Breite aufweisen, wobei vorzugsweise Lichtsegmente, welche zentral im Bereich der Linie V-V liegen, eine erste Breite, BR aufweisen, und Lichtsegmente, welche in horizontaler Richtung seitlich gesehen liegen, eine zweite Breite BR' aufweisen.

Beispielsweise erstreckt sich dieser zentrale Bereich horizontal nach links und rechts von der Linie V-V (die bei 0° horizontal liegt) über einen Bereich von -30° bis +30°, oder über einen Bereich von -20° bis +20°, oder über einen Bereich von -15° bis +15°.

Insbesondere ist vorgesehen, dass eine Breite eines Lichtsegmentes, welches gemeinsam mit einem oder mehreren Lichtsegmenten einer Segment-Lichtverteilung zentral nebeneinander in etwa im Bereich der Linie V-V liegt, die Haupt-Segmentbreite, BR, definiert.

Üblicherweise ist der zentrale Bereich der Lichtverteilung um den Punkt HV wichtiger als die Randbereiche, sodass bevorzugt dieser Bereich auch für die Ermittlung der Verschiebung der Segment-Lichtverteilungen herangezogen wird.

Vorzugsweise ist vorgesehen, dass die zweite Breite für die Randbereiche größer als die erste Breite im zentralen Bereich ist.

Insbesondere kann vorgesehen sein, dass die Lichtsegmente einer Segment-Lichtverteilung in Bezug auf die V-V-Achse im Lichtbild symmetrisch liegen. Die Lichtsegmente einer Segment-Lichtverteilung einer Hälfte einer Zeile sind in diesem Fall um die Achse V-V gespiegelt.

Bevorzugt ist vorgesehen, dass die Projektionsmodule jeweils eine optische Achse aufweisen, und wobei sich eine Verschiebung einer Segment-Lichtverteilung in Bezug auf die Ausgangs-Segment-Lichtverteilung dadurch ergibt, dass die optische Achse des die verschobene Segment-Lichtverteilung erzeugenden Projektionsmodul sowohl um einen Horizontalwinkel als auch um einen Vertikalwinkel gegen die optische Achse des Ausgangs-Projektionsmoduls geneigt ist.

Jedes der Projektionsmodule, welches eine verschobene Segment-Lichtverteilung erzeugt, ist entsprechend um einen entsprechenden Horizontal- und Vertikalwinkel verdreht.

Die erfindungsgemäße Beleuchtungsvorrichtung kann als Kraftfahrzeugscheinwerfer ausgebildet sein, oder eine oder mehrere erfindungsgemäße Beleuchtungsvorrichtungen sind in einem Kraftfahrzeugscheinwerfer angeordnet.

Im Folgenden ist die Erfindung an Hand der Zeichnung näher erörtert. In dieser zeigt
Fig. 1 eine perspektivische Ansicht einer erfindungsgemäßen Beleuchtungsvorrichtung mit zwei Projektionsmodulen,
Fig. 2 die Beleuchtungsvorrichtung aus Figur 1 mit Blick auf das schematisch dargestellte "Innenleben" der Projektionsmodule,
Fig. 3 eine Projektionsmodul zur Verwendung in einer Beleuchtungsvorrichtung aus Figur 1 in einer perspektivischen, schematischen Darstellung von Hinten,
Fig. 4 das Projektionsmodul aus Figur 3 in einer perspektivischen Ansicht von Vorne,
Fig. 5 die konkrete Anordnung von zwei Projektionsmodulen wie in Figur 1 gezeigt in einer perspektivischen Ansicht von schräg Hinten,
Fig. 6 schematisch eine mit einem ersten Projektionsmodul aus Figur 1 bzw. Figur 5 erzeugte segmentierte Lichtverteilung ("Segment-Lichtverteilung"),
Fig. 7 schematisch eine mit einem zweiten Projektionsmodul aus Figur 1 bzw. Figur 5 erzeugte segmentierte Lichtverteilung ("Segment-Lichtverteilung"),
Fig. 8 eine erfindungsgemäße Überlagerung der Lichtverteilungen aus Figur 6 und Figur 7,
Fig. 9 eine erfindungsgemäße Überlagerung von Segment-Lichtverteilungen bei Verwendung von drei Projektionsmodulen,
Fig. 10 eine Lichtverteilung aus Figur 8 zusammen mit einer Vorfeld-Lichtverteilung, und
Fig. 11 mögliche Segment-Lichtverteilungen mit größeren Segmentbreiten im Bereich des Randes.

**Figur 1** zeigt beispielhaft eine Beleuchtungsvorrichtung 1 mit zwei Projektionsmodulen 10, 20, wobei in dieser Ansicht lediglich die Sekundäroptiken in Form von Projektionslinsen 12, 22 zu erkennen sind. Jedes der Projektionsmodule 10, 20 verfügt über eine optische Achse OA1, OA2, wobei die optische Achse OA1, OA2 jeweils z.B. im Wesentlichen die Hauptlichtaustrittsrichtung charakterisiert.

**Figur 2** zeigt noch einmal die Beleuchtungsvorrichtung 1 aus **Figur 1**, nunmehr mit - für das Verständnis der Erfindung unerheblichem - abgenommenen Halter für die Projektionslinse 12, 22, sodass der Blick auf die Primäroptik 11, 21 des jeweiligen Projektionsmoduls 10, 20 freigegeben ist. Jede der Primäroptiken 11, 21 weist eine Lichtaustrittsfläche 11a, 21a auf, in welcher ein segmentiertes Zwischenlichtbild gebildet werden kann, welches von der zugeordneten Sekundäroptik, deren Brennebene bzw. Petzval-Fläche im Bereich der Lichtaustrittsfläche 11a, 21a der zugeordneten Primäroptik 11, 21 liegt, als Segment-Lichtverteilung in einem Bereich vor der Beleuchtungsvorrichtung 1, z.B. auf einer Fahrbahn vor einem Kraftfahrzeug oder auf einem Messschirm, etwa in 25 Metern Entfernung, abgebildet werden kann.

Die **Figuren 3 und 4** zeigen ein Projektionsmodul 10 aus den **Figuren 1** **und** **2** in einer detaillierteren Ansicht. Die Primäroptik 11 besteht dabei in bekannter Weise aus einem Optikkörper, der mehrere Lichtleiter aufweist, wobei in jeden der Lichtleiter eine eigene Lichtquelle 100 Licht einkoppeln kann. Beispielsweise kann jede Lichtquelle eine LED umfassen oder aus einer LED bestehen. Die Lichtleiter bestehen z.B. aus einem optisch transparenten, Licht leitenden Material, in welchem sich das Licht der Lichtquellen fortpflanzen kann und an den Grenzwänden z.B. totalreflektiert wird. Die Lichtleiter laufen in die gemeinsame Lichtaustrittsfläche 11a zusammen und erzeugen eine Segment-Lichtverteilung, wie diese bereits in der Beschreibungseinleitung erörtert wurde.

Das in den **Figuren 3 und 4** gezeigte Projektionsmodul 10 ist ein bevorzugt verwendetes Modul, prinzipiell ist jedes Projektionsmodul, das eine Segment-Lichtverteilung wie eingangs beschrieben erzeugen kann, verwendbar.

**Figur 5** zeigt zwei baugleiche Projektionsmodule 10, 20, wie an Hand der **Figuren 3 und 4** beschrieben. Bei gedachter identischer Anordnung, d.h. identischer Ausrichtung und Positionierung an demselben Ort, würden diese Projektionsmodule 10, 20 identische, deckungsgleiche Segment-Lichtverteilungen erzeugen. Die Lichtquellen des zweiten Projektionsmoduls 20 sind mit "200" bezeichnet.

Erfindungsgemäß ist die optische Achse OA2 des zweiten Projektionsmoduls 20 sowohl um einen Horizontalwinkel ϕ als auch um einen Vertikalwinkel γ gegen die optische Achse OA1 des ersten, sogenannten Ausgangs-Projektionsmoduls 10 geneigt, wodurch die Segment-Lichtverteilung des zweiten Projektionsmoduls 20 gegenüber jener des ersten Projektionsmoduls 10 wie im Folgenden noch näher beschrieben verschoben ist. Die Anordnung der Projektionsmodule 10, 20 nebeneinander ist rein beispielhaft. In einer Entfernung von z.B. 25 Metern auf einem Messschirm, d.h. im Fernfeld, ist die konkrete Position der einzelnen Projektionsmodule, also ein örtlicher Versatz der Module zueinander vernachlässigbar, entscheidend ist die Ausrichtung der optischen Achse OA1, OA2.

**Figur 6** zeigt eine Segment-Lichtverteilung LV10 ("Ausgangs-Segment-Lichtverteilung"), erzeugt mit dem ersten bzw. Ausgangs-Projektionsmodul 10. Die Linien H-H (bzw. Achse H) und V-V (bzw. Achse V) kennzeichnen in bekannter Weise die horizontale 0°-0° und die vertikale 0°-0° Linie zur Darstellung von Lichtverteilungen.

Die Segment-Lichtverteilung LV10 besteht aus mehreren rechteckförmigen Lichtsegmenten SEG10, die in diesem Beispiel in zwei Zeilen Z101, Z102 sowie dreizehn Spalten S1001 ... S1013 angeordnet sind. Diese Zahlen sind rein beispielhaft zur Erläuterung der Erfindung gewählt, es können auch mehr oder weniger Spalten und Zeilen zum Einsatz kommen, wobei allerdings vorzugsweise zumindest 2 Zeilen und mindestens 2 Spalten vorgesehen sind.

Alle Lichtsegmente haben dieselbe Breite (Ausdehnung in horizontaler Richtung) BR, die sogenannte Haupt-Segmentbreite BR, beispielsweise kann die Breite 2,4°, vorzugsweise auch 1,2° betragen.

Weiters ist eine Gerade G1 zu erkennen, welche die beiden Zeilen Z101, Z102 voneinander trennt. Die Gerade G1 liegt vorzugsweise 0,57° unterhalb der Linie H-H.

**Figur 7** zeigt eine Segment-Lichtverteilung LV20, erzeugt mit dem zweiten Projektionsmodul 20. Die Segment-Lichtverteilung LV20 ist wäre optisch identisch zu der Segment-Lichtverteilung LV10, ist allerdings im Lichtbild bereits erfindungsgemäß, sowohl in horizontaler als auch vertikaler Richtung, verschoben, und besteht aus mehreren rechteckförmigen Lichtsegmenten SEG20, die zwei Zeilen Z201, Z202 sowie dreizehn Spalten S2001 ... S2013 angeordnet sind. Alle Lichtsegmente SEG20 haben dieselbe Breite (Ausdehnung in horizontaler Richtung) BR, die sogenannte Haupt-Segmentbreite BR.

**Figur 8** zeigt eine Lichtverteilung LV als erfindungsgemäße Überlagerung der Segment-Lichtverteilungen LV10, LV20, vorzugsweise durch eine Verdrehung der Projektionsmodule 10, 20 wie in **Figur 5** gezeigt.

Der allgemeine Zusammenhang für den Wert der Verschiebung der n-ten Segment-Lichtverteilung ergibt sich zu VSh(n) = m x BR + (n - 1)/N x BR, n = 2, ..., N, m = 0, 1, oder 2, oder 3, oder größer 3, in horizontaler Richtung verschoben ist. Die zweite Segment-Lichtverteilung (welche die erste verschobene Segment-Lichtverteilung darstellt, trägt die Nummer n = 2, die Ausgangs-Segment-Lichtverteilung ist die erste Lichtverteilung.

Bei dem Beispiel gemäß **Figur 8** gilt:
N = 2, (somit gilt n = 2)
m = 0

In horizontaler Richtung ist erfindungsgemäß die zweite Segment-Lichtverteilung LV20 um einen Wert VSh, welcher der halben Haupt-Segmentbreite BR entspricht, gegenüber der Ausgangs-Segment-Lichtverteilung LV10 nach rechts verschoben: VSh(n = 2) = BR/2. In vertikaler Richtung ist die zweite Segment-Lichtverteilung LV20 ebenfalls verschoben, und zwar um einen Wert VSv nach oben. Die vertikale Verschiebung VSv ist dabei vorzugsweise derart gewählt, dass eine zweite Gerade G2, welche die beiden Zeilen Z201, Z202 voneinander trennt, 0,23° unterhalb der Linie H-H.

An dieser Stelle sei angemerkt, dass sich die Geraden G1 und G2 lediglich bei zueinander verschobenen Segment-Lichtverteilungen voneinander unterscheiden. Bei identischer Ausrichtung der Projektionsmodule 10, 20 würden die Geraden G1, G2 zusammenfallen.

**Figur 9** zeigt ein weiteres Beispiel einer Lichtverteilung LV, nunmehr als Überlagerung der Segment-Lichtverteilungen von 3 Projektionsmodulen (N = 3), welche drei (an sich identische) Segment-Lichtverteilungen LV10, LV20, LV30 bilden. Diese Segment-Lichtverteilungen LV10, LV20, LV30 entsprechen jener aus **Figur 6** **bzw. 7.**

In dem Beispiel nach **Figur 9** gilt:
N = 3, (somit n = 2, 3)
m=1

Ausgehend von der Ausgangs-Segment-Lichtverteilung LV10 ist entsprechend die zweite (n = 2) Segment-Lichtverteilung LV20 (= die erste verschobene Segment-Lichtverteilung) um 1*BR/3 horizontal nach rechts verschoben, die dritte (n = 3) Segment-Lichtverteilung LV30 (= die zweite verschobene Segment-Lichtverteilung) ist um 2*BR/3 horizontal nach rechts verschoben.

Optional kann noch wie gezeigt vorgesehen sein, dass zusätzlich jede der beiden verschobenen Segment-Lichtverteilungen LV20, LV30 um einen festen Betrag von z.B. einer Haupt-Segmentbreite BR verschoben ist, entsprechend dem Wert m = 1, sodass die Segment-Lichtverteilungen LV20, LV30 in diesem Beispiel insgesamt um VSh (n=2) = BR + BR/3 und VSh (n=3) = BR + 2*BR/3 horizontal nach rechts verschoben sind.

Bezüglich der Verschiebung VSv in vertikaler Richtung wird auf die Ausführungen zu **Figur 8** verwiesen. Die beiden verschobenen Segment-Lichtverteilungen LV20, LV30 sind in vertikaler Richtung im denselben Wert VSv verschoben, dieser entspricht dem Wert wie in **Figur 8** beschrieben.

Wie in den Überlagerungen aus **Figur 8** und **Figur 9** gut zu erkennen ist, kann in Abhängigkeit von der Anzahl der verwendeten Projektionsmodule (und der Art der verwendeten Projektionsmodule) die Beleuchtungsstärke gezielt gesteuert werden uns es ergibt sich eine, insbesondere in horizontaler Richtung hohe Auflösung, die mit der Anzahl der verwendeten Projektionsmodule steigt, sodass durch gezieltes Aktivieren und Deaktivieren bestimmter Lichtsegmente der einzelnen Segment-Lichtverteilungen gewünschte Lichtverteilungen, wie Abblendlicht, Autobahnlicht und Fernlicht sowie diverse Ausblendszenarien realisiert werden können.

**Figur 10** zeigt noch einmal die Lichtverteilung LV aus Figur 8, zusammen mit einer Vorfeld-Lichtverteilung VFL, welche von einer weiteren, nicht gezeigten Beleuchtungsvorrichtung erzeugt wird; diese Vorfeld-Lichtverteilung VFL ist vorzugsweise immer aktiviert, insbesondere nicht segmentiert und bildet vorzugsweise eine homogene Ausleuchtung im "Nahbereich" (beispielsweise bis 45m) vor dem Kraftfahrzeug.

Die Vorfeld-Lichtverteilung VFL schließt vorzugsweise in etwa unterhalb der Geraden G1 an die (adaptive) Lichtverteilung LV an.

**Figur 11** zeigt schließlich noch zwei Sonderfälle der vorliegenden Erfindung.

In den vorstehenden Figuren weisen alle Lichtsegmente identische Breite BR auf. Es kann aber auch vorgesehen sein, dass anschließend an einen zentralen Bereich um die Linie V-V, in welchem die Lichtsegmente SEG alle eine erste, identische Breite BR aufweisen, links und rechts anschließend weitere Lichtsegmente SEG', SEG" vorgesehen sind, die eine zweite Breite BR' aufweisen. Typischerweise ist die zweite Breite BR' größer als die erste Breite.

Die erste Breite BR definiert die Haupt-Segmentbreite, und zwei oder mehr identischer solcher Segment-Lichtverteilungen SLV wie in **Figur 11** gezeigt können dann analog wie vorstehend an Hand der **Figuren 6 bis 9** zu einer, insbesondere adaptiven, Lichtverteilung überlagert werden.

Der linke Bereich mit den Lichtsegmenten SEG' ist punktiert dargestellt, der rechte Bereich mit den Lichtsegmenten SEG" ist strichliert dargestellt. Damit soll angedeutet werden, dass abweichend von den vorstehenden Absätzen eine erste Segment-Lichtverteilung SLV z.B. nur auf der linken Seite, neben dem zentralen Bereich der Lichtsegmente SEG, breitere Lichtsegmente SEG' aufweist. Eine weitere, erfindungsgemäß zu verschiebende Segment-Lichtverteilung SLV weist neben dem zentralen Bereich nur auf der rechten Seite breitere Lichtsegmente SEG" auf, usw.

In diesem Fall ist der Begriff "optisch identisch" dahingehend zu verstehen, dass zwei Module, insbesondere Projektionsmodule, die "optisch identisch" sind, bei Anordnung an identer Position und bei identer Ausrichtung identische Lichtverteilungen lediglich im zentralen Bereich (wie er beispielhaft in der Beschreibungseinleitung erörtert ist) bilden, wobei insbesondere auch die einzelnen Lichtsegmente im zentralen Bereich der Projektionsmodule identisch ausgestaltet sind, an identer Stelle im Lichtbild liegen und dieselben Lichtwerte (Lichtverteilung, Helligkeit, etc.) aufweisen. Links und rechts des zentralen Bereiches können "optisch identische" Module hingegen unterschiedliche Lichtsegment-Verteilungen erzeugen, z.B. wie vorstehend beschrieben, ein erstes, und gegebenenfalls, drittes, fünftes, etc. Modul lediglich links des zentralen Bereiches breitere Lichtsegmente aufweisen, und das zweite, und gegebenenfalls vierte, sechste usw. Modul lediglich auf der rechten Seite breitere Lichtsegmente aufweisen. Vorzugsweise ist dabei eine Lichtverteilung links des zentralen Bereiches (z.B. der ersten Segment-Lichtverteilung) um die V-V-Achse gespiegelt, um die Lichtverteilung rechts des zentralen Bereiches (z.B. der zweiten Segment-Lichtverteilung) zu bilden.

Solche "optisch identischen" Lichtverteilungen können entweder mit identischen, insbesondere baugleichen Projektionsmodulen erzeugt werden, wobei jedes Lichtmodul gewisse Lichtquellen, die nicht verwendete Lichtsegmente erzeugen würden, nicht betrieben werden, oder die Projektionsmodule sind jeweils entsprechend angepasst, sodass für die ungeradzahligen Segment-Lichtverteilungen eine erste Art baugleicher Projektionsmodule und für die geradzahligen Segment-Lichtverteilungen eine zweite Art baugleicher Projektionsmodule verwendet wird.

## Patentansprüche

1. Beleuchtungsvorrichtung (1) für einen Kraftfahrzeugscheinwerfer zum Erzeugen einer Lichtverteilung (LV), insbesondere einer adaptiven Lichtverteilung, z.B. einer adaptiven Abblendlicht- und Fernlichtverteilung, oder eines Teiles einer solche Lichtverteilung, wobei die Beleuchtungsvorrichtung
eine Anzahl N von Projektionsmodulen (10, 20) umfasst, mit N = 2, 3, 4 oder größer als 4, wobei jedes der Projektionsmodule (10, 20) dazu eingerichtet ist, eine Segment-Lichtverteilung (LV10, LV20) zu erzeugen, wobei
eine Segment-Lichtverteilung (LV10, LV20) aus mehreren Lichtsegmenten (SEG10, SEG20) gebildet ist, und wobei die Lichtsegmente (SEG10, SEG20) der Segment-Lichtverteilung (LV10, LV20) in zwei oder mehreren im Wesentlichen horizontalen Zeilen (Z101, Z102, Z201, Z202) und in zwei oder mehreren Spalten (S1001, ..., S1005, ... S1013, S2001, ..., S2005, ... S2013) liegen,
wobei die Lichtsegmente (SEG10, SEG20) derart liegen, dass bei Aktivierung aller Lichtsegmente (SEG10, SEG20) der Segment-Lichtverteilung (LV10, LV20) zwischen den Zeilen und den Spalten im Wesentlichen keine dunklen oder hellen Streifen gebildet sind,
und wobei jedes Lichtsegment (SEG10, SEG20) der Segment-Lichtverteilung (LV10, LV20; LV10, LV20, LV30) unabhängig von den anderen Segmenten der Segment-Lichtverteilung (LV10, LV20; LV10, LV20, LV30) aktiviert oder deaktiviert werden kann,
und wobei in jeder Zeile (Z101, Z102, Z201, Z202) mehrere Segmente (SEG10, SEG20), die sogenannten Hauptsegmente, identische Haupt-Segmentbreite, BR, aufweisen,
und wobei alle Projektionsmodule (10, 20) in optischer Hinsicht identisch ausgebildet sind,
**dadurch gekennzeichnet, dass**
die Projektionsmodule (10, 20) identisch ausgebildet sind, wobei die Projektionsmodule (10, 20) derart zueinander angeordnet sind, dass ausgehend von einem ersten Projektionsmodul (10), dem sogenannten Ausgangs-Projektionsmodul (10), welches eine sogenannte Ausgangs-Segment-Lichtverteilung (LV10) erzeugt, die Segment-Lichtverteilungen (LV20; LV20, LV30) der weiteren Projektionsmodule (20) in eine gemeinsame horizontale Richtung seitlich verschoben sind, wobei das Ausmaß der Verschiebung, VSh, der n-ten Segment-Lichterteilung (LV20; LV20, LV30) des n-ten Projektionsmoduls (20) in dieser horizontalen Richtung einem Wert VSh(n) = m x BR + (n - 1)/N x BR, n = 2, ..., N, m = 0, 1, oder 2, oder 3, oder größer 3, entspricht,
und wobei zumindest eine der n-ten Segment-Lichtverteilungen (LV20; LV10, LV20, LV30), n = 2, ..., N, in vertikaler Richtung in Bezug auf die Ausgangs-Segment-Lichtverteilung (LV10) nach oben oder unten verschoben ist,
wobei jedes der Projektionsmodule (10, 20), welches eine verschobene Segment-Lichtverteilung erzeugt, entsprechend um einen entsprechenden Horizontal- und Vertikalwinkel verdreht ist.

2. Beleuchtungsvorrichtung nach Anspruch 1, **dadurch gekennzeichnet, dass** die n-te Segment-Lichtverteilung (LV20; LV20, LV30) um einen Wert VSh(n) = (n - 1)/N x BR, n = 2, ..., N, in der horizontalen Richtung verschoben ist.

3. Beleuchtungsvorrichtung nach einem der Ansprüche 1 bis 2, **dadurch gekennzeichnet, dass** alle der n-ten Segment-Lichtverteilungen (LV20; LV20, LV30), n = 3, ..., N, in vertikaler Richtung in Bezug auf die Ausgangs-Segment-Lichtverteilung (LV10) um denselben Betrag und in dieselbe Richtung, vorzugsweise vertikal nach Oben, verschoben sind.

4. Beleuchtungsvorrichtung nach einem der Ansprüche 1 bis 3, **dadurch gekennzeichnet, dass** in vertikaler Richtung zumindest eine der Segment-Lichtverteilungen (LV10) derart angeordnet ist, dass sich Lichtsegmente (SEG10) zumindest einer Zeile (Z102) beginnend bei einer unterhalb der H-H-Linie im Lichtbild liegenden Gerade (G1) nach unten erstrecken und sich die Lichtsegmente (SEG10) zumindest einer Zeile (Z101) der Lichtsegmente von der Geraden (G1) nach oben erstrecken, wobei die Gerade (G1) vorzugsweise 0,57° unterhalb der Linie H-H liegt.

5. Beleuchtungsvorrichtung nach Anspruch 4, **dadurch gekennzeichnet, dass** die anderen Segment-Lichtverteilungen (LV20; LV20, LV30) in vertikaler Richtung (V) derart verschoben sind, dass eine Trennlinie (G2) zwischen zwei Zeilen (Z201, Z202) von Lichtsegmenten (SEG20) der anderen Lichtverteilungen oberhalb der Geraden (G) liegt, wobei vorzugsweise die Trennlinie (G2) unterhalb der H-H-Linie, vorzugsweise 0,23° unterhalb der H-H-Linie liegt.

6. Beleuchtungsvorrichtung nach einem der Ansprüche 1 bis 5, **dadurch gekennzeichnet, dass** Lichtsegmente (SEG10, SEG20) einer Segment-Lichtverteilung (LV10, LV20), welche vollständig unterhalb der H-H-Linie, insbesondere unterhalb einer der Geraden (G1, G2) liegen, eine geringere Höhe, also eine geringere Erstreckung in vertikaler Richtung (V) aufweisen als darüber liegende Lichtsegmente (SEG10, SEG20).

7. Beleuchtungsvorrichtung nach einem der Ansprüche 1 bis 6, **dadurch gekennzeichnet, dass** alle Lichtsegmente (SEG10, SEG20) einer Segment-Lichtverteilung identische Breite, nämlich die Haupt-Segmentbreite, BR, aufweisen.

8. Beleuchtungsvorrichtung nach einem der Ansprüche 1 bis 6, **dadurch gekennzeichnet, dass** die Lichtsegmente einer Zeile einer Segment-Lichtverteilung unterschiedliche Breite aufweisen, wobei vorzugsweise Lichtsegmente, welche zentral im Bereich der Linie V-V liegen, eine erste Hauptsegmentbreite, BR aufweisen, und Lichtsegmente, welche in horizontaler Richtung seitlich gesehen liegen, eine zweite Hauptsegmentbreite BR' aufweisen.

9. Beleuchtungsvorrichtung nach Anspruch 8, **dadurch gekennzeichnet, dass** eine Breite (BR) eines Lichtsegmentes, welches gemeinsam mit einem oder mehreren Lichtsegmenten einer Segment-Lichtverteilung zentral nebeneinander in etwa im Bereich der Linie V-V liegt, die Haupt-Segmentbreite, BR, definiert.

10. Beleuchtungsvorrichtung nach Anspruch 8 oder 9, **dadurch gekennzeichnet, dass** die zweite Breite (BR') größer als die erste Breite (BR) ist.

11. Beleuchtungsvorrichtung nach einem der Ansprüche 6 bis 10, **dadurch gekennzeichnet, dass** die Lichtsegmente einer Segment-Lichtverteilung in Bezug auf die V-V-Achse im Lichtbild symmetrisch liegen.

12. Beleuchtungsvorrichtung nach einem der Ansprüche 1 bis 11, **dadurch gekennzeichnet, dass** die Projektionsmodule (10, 20) jeweils eine optische Achse (OA1, OA2) aufweisen, und wobei sich eine Verschiebung einer Segment-Lichtverteilung (LV20) in Bezug auf die Ausgangs-Segment-Lichtverteilung (LV10) dadurch ergibt, dass die optische Achse (OA2) des die verschobene Segment-Lichtverteilung (LV20) erzeugenden Projektionsmodul (20) sowohl um einen Horizontalwinkel (ϕ) als auch um einen Vertikalwinkel (γ) gegen die optische Achse (OA1) des Ausgangs-Projektionsmoduls (10) geneigt ist.

13. Beleuchtungsvorrichtung nach einem der Ansprüche 1 bis 12, **dadurch gekennzeichnet, dass** die Beleuchtungsvorrichtung als Kraftfahrzeugscheinwerfer ausgebildet ist.

14. Kraftfahrzeugscheinwerfer mit zumindest einer Beleuchtungsvorrichtung nach einem der Ansprüche 1 bis 13.

## Claims

1. Lighting device (1) for a motor vehicle headlamp for generating a light distribution (LV), in particular an adaptive light distribution, e.g. an adaptive low beam and high beam distribution, or a part of such a light distribution, wherein the lighting device comprises
a number N of projection modules (10, 20), with N = 2, 3, 4 or greater than 4, each of the projection modules (10, 20) being arranged to generate a segment light distribution (LV10, LV20), wherein
a segment light distribution (LV10, LV20) is formed from a plurality of light segments (SEG10, SEG20), and wherein the light segments (SEG10, SEG20) of the segment light distribution (LV10, LV20) lie in two or more substantially horizontal rows (Z101, Z102, Z201, Z202) and in two or more columns (S1001, ..., S1005, ... S1013, S2001, ..., S2005, ... S2013),
wherein the light segments (SEG10, SEG20) are located such that when all light segments (SEG10, SEG20) of the segment light distribution (LV10, LV20) are activated, substantially no dark or light bands are formed between the rows and the columns,
and wherein each light segment (SEG10, SEG20) of the segment light distribution (LV10, LV20; LV10, LV20, LV30) can be activated or deactivated independently of the other segments of the segment light distribution (LV10, LV20; LV10, LV20, LV30),
and wherein in each row (Z101, Z102, Z201, Z202) several segments (SEG10, SEG20), called main segments, have identical main segment width, BR,
and wherein all projection modules (10, 20) are formed identically from an optical point of view,
**characterized in that**
the projection modules (10, 20) are identical, the projection modules (10, 20) being arranged relative to one another in such a way that, starting from a first projection module (10), the so-called initial projection module (10), which generates a so-called initial segment light distribution (LV10), the segment light distributions (LV20; LV20, LV30) of the further projection modules (20) are laterally shifted in a common horizontal direction, the extent of the shift, VSh, of the n-th segment light distribution (LV20; LV20, LV30) of the n-th projection module (20) in this horizontal direction being equal to a value VSh(n) = m x BR + (n - 1)/N x BR, n = 2, ... N, m = 0, 1, or 2, or 3, or greater than 3,
and wherein at least one of the nth segment light distributions (LV20; LV10, LV20, LV30), n = 2, ..., N, is shifted upwards or downwards in the vertical direction with respect to the output segment light distribution (LV10),
wherein each of the projection modules (10, 20) producing a shifted segment light distribution is correspondingly rotated by a respective horizontal and vertical angle.

2. Lighting device according to claim 1, **characterized in that** the nth segment light distribution (LV20; LV20, LV30) is shifted in the horizontal direction by a value VSh(n) = (n - 1)/N x BR, n = 2, ..., N.

3. Lighting device according to one of claims 1 to 2, **characterized in that** all of the nth segment light distributions (LV20; LV20, LV30), n = 3, ..., N, are shifted in the vertical direction with respect to the output segment light distribution (LV10) by the same amount and in the same direction, preferably vertically upwards.

4. Lighting device according to any one of claims 1 to 3, **characterized in that** in the vertical direction at least one of the segment light distributions (LV10) is arranged such, that light segments (SEG10) of at least one line (Z102) extend downwards starting at a straight line (G1) lying below the H-H line in the light image and the light segments (SEG10) of at least one line (Z101) of the light segments extend upwards from the straight line (G1), the straight line (G1) preferably lying 0.57° below the H-H line.

5. Lighting device according to claim 4, **characterized in that** the other segment light distributions (LV20; LV20, LV30) are shifted in vertical direction (V) in such a way that a dividing line (G2) between two lines (Z201, Z202) of light segments (SEG20) of the other light distributions lies above the straight line (G), preferably the dividing line (G2) lying below the H-H line, preferably 0.23° below the H-H line.

6. Lighting device according to one of the claims 1 to 5, **characterised in that** light segments (SEG10, SEG20) of a segment light distribution (LV10, LV20) which lie completely below the H-H line, in particular below one of the straight lines (G1, G2), have a smaller height, i.e. a smaller extension in the vertical direction (V), than light segments (SEG10, SEG20) lying above them.

7. Lighting device according to one of claims 1 to 6, **characterised in that** all light segments (SEG10, SEG20) of a segment light distribution have identical width, namely the main segment width, BR.

8. Lighting device according to one of claims 1 to 6, **characterised in that** the light segments of a line of a segment light distribution have different widths, preferably light segments which lie centrally in the region of the line V-V having a first main segment width, BR, and light segments which lie laterally viewed in the horizontal direction having a second main segment width BR'.

9. Lighting device according to claim 8, **characterized in that** a width (BR) of a light segment which lies together with one or more light segments of a segment light distribution centrally next to each other approximately in the area of the line V-V defines the main segment width, BR.

10. Lighting device according to claim 8 or 9, **characterized in that** the second width (BR') is greater than the first width (BR).

11. Lighting device according to any one of claims 6 to 10, **characterised in that** the light segments of a segment light distribution lie symmetrically with respect to the V-V axis in the light image.

12. Lighting device according to any one of claims 1 to 11, **characterised in that** the projection modules (10, 20) each have an optical axis (OA1, OA2), and wherein a displacement of a segment light distribution (LV20) with respect to the initial segment light distribution (LV10) results thereby, that the optical axis (OA2) of the projection module (20) generating the shifted segment light distribution (LV20) is inclined against the optical axis (OA1) of the output projection module (10) by both a horizontal angle (ϕ) and a vertical angle (γ).

13. Lighting device according to one of claims 1 to 12, **characterised in that** the lighting device is designed as a motor vehicle headlamp.

14. Motor vehicle headlamp comprising at least one illumination device according to any one of claims 1 to 13.

## Revendications

1. Dispositif d'éclairage (1) pour un projecteur de véhicule automobile destiné à générer une répartition de lumière (LV), en particulier une répartition de lumière adaptative, par exemple une répartition de lumière adaptative pour les feux de croisement et les feux de route, ou une partie d'une telle répartition de lumière, le dispositif d'éclairage comprenant
comprend un nombre N de modules de projection (10, 20), avec N = 2, 3, 4 ou supérieur à 4, chacun des modules de projection (10, 20) étant agencé pour générer une distribution de lumière segmentée (LV10, LV20), où
une distribution de lumière de segment (LV10, LV20) est formée d'une pluralité de segments de lumière (SEG10, SEG20), et dans laquelle les segments de lumière (SEG10, SEG20) de la distribution de lumière de segment (LV10, LV20) sont situés dans deux ou plusieurs lignes sensiblement horizontales (Z101, Z102, Z201, Z202) et dans deux ou plusieurs colonnes (S1001, ..., S1005, ... S1013, S2001, ..., S2005, ... S2013),
les segments lumineux (SEG10, SEG20) étant situés de telle sorte que, lors de l'activation de tous les segments lumineux (SEG10, SEG20) de la répartition lumineuse des segments (LV10, LV20), il ne se forme sensiblement pas de bandes sombres ou claires entre les lignes et les colonnes,
et dans lequel chaque segment de lumière (SEG10, SEG20) de la distribution de lumière de segment (LV10, LV20 ; LV10, LV20, LV30) peut être activé ou désactivé indépendamment des autres segments de la distribution de lumière de segment (LV10, LV20 ; LV10, LV20, LV30),
et dans lequel, dans chaque ligne (Z101, Z102, Z201, Z202), plusieurs segments (SEG10, SEG20), appelés segments principaux, ont une largeur de segment principal identique, BR,
et tous les modules de projection (10, 20) étant réalisés de manière identique du point de vue optique,
**caractérisé en ce que**
les modules de projection (10, 20) sont identiques, les modules de projection (10, 20) étant disposés les uns par rapport aux autres de telle sorte qu'à partir d'un premier module de projection (10), appelé module de projection de départ (10), qui produit une répartition lumineuse de segment dite de départ (LV10), les répartitions lumineuses de segment (LV20 ; LV20, LV30) des autres modules de projection (20) sont décalés latéralement dans une direction horizontale commune, l'ampleur du décalage, VSh, de la n-ième distribution de lumière de segment (LV20 ; LV20, LV30) du n-ième module de projection (20) dans cette direction horizontale correspondant à une valeur VSh(n) = m x BR + (n - 1)/N x BR, n = 2, ... N, m = 0, 1, ou 2, ou 3, ou supérieur à 3,
et dans lequel au moins l'une des n-èmes distributions de lumière de segment (LV20 ; LV10, LV20, LV30), n = 2, ..., N, est décalée vers le haut ou vers le bas dans la direction verticale par rapport à la distribution de lumière de segment de sortie (LV10),
dans lequel chacun des modules de projection (10, 20) qui produit une distribution de lumière de segment décalée est tourné en conséquence d'un angle horizontal et d'un angle vertical correspondants.

2. Dispositif d'éclairage selon la revendication 1, **caractérisé en ce que** la n-ième distribution lumineuse de segment (LV20 ; LV20, LV30) est décalée d'une valeur VSh(n) = (n - 1)/N x BR, n = 2, ..., N, dans la direction horizontale.

3. Dispositif d'éclairage selon l'une des revendications 1 à 2, **caractérisé en ce que** toutes les n-ième distributions lumineuses de segment (LV20 ; LV20, LV30), n = 3, ..., N, sont décalées dans la direction verticale par rapport à la distribution lumineuse de segment de sortie (LV10) de la même valeur et dans la même direction, de préférence verticalement vers le haut.

4. Dispositif d'éclairage selon l'une quelconque des revendications 1 à 3, **caractérisé en ce que**, dans la direction verticale, au moins l'une des distributions lumineuses de segment (LV10) est agencée de manière à , que des segments lumineux (SEG10) d'au moins une ligne (Z102) s'étendent vers le bas en commençant par une droite (G1) située en dessous de la ligne H-H dans l'image lumineuse et que les segments lumineux (SEG10) d'au moins une ligne (Z101) des segments lumineux s'étendent vers le haut à partir de la droite (G1), la droite (G1) étant de préférence située à 0,57° en dessous de la ligne H-H.

5. Dispositif d'éclairage selon la revendication 4, **caractérisé en ce que** les autres distributions lumineuses de segments (LV20 ; LV20, LV30) sont décalées dans la direction verticale (V) de telle sorte qu'une ligne de séparation (G2) entre deux lignes (Z201, Z202) de segments lumineux (SEG20) des autres distributions lumineuses est située au-dessus de la ligne droite (G), de préférence la ligne de séparation (G2) étant située en dessous de la ligne H-H, de préférence 0,23° en dessous de la ligne H-H.

6. Dispositif d'éclairage selon l'une des revendications 1 à 5, **caractérisé en ce que** les segments lumineux (SEG10, SEG20) d'une distribution lumineuse segmentaire (LV10, LV20) situés entièrement en dessous de la ligne H-H, notamment en dessous de l'une des droites (G1, G2), présentent une hauteur, c'est-à-dire une extension dans la direction verticale (V), plus faible que les segments lumineux (SEG10, SEG20) situés au-dessus.

7. Dispositif d'éclairage selon l'une des revendications 1 à 6, **caractérisé en ce que** tous les segments lumineux (SEG10, SEG20) d'une distribution de lumière segmentaire présentent une largeur identique, à savoir la largeur de segment principal, BR.

8. Dispositif d'éclairage selon l'une des revendications 1 à 6, **caractérisé en ce que** les segments lumineux d'une ligne d'une distribution lumineuse segmentaire présentent des largeurs différentes, de préférence les segments lumineux situés au centre de la zone de la ligne V-V présentent une première largeur de segment principal, BR, et les segments lumineux situés latéralement, vus dans la direction horizontale, présentent une deuxième largeur de segment principal, BR'.

9. Dispositif d'éclairage selon la revendication 8, **caractérisé en ce qu'**une largeur (BR) d'un segment de lumière qui se trouve en commun avec un ou plusieurs segments de lumière d'une distribution de lumière de segment au centre les uns à côté des autres à peu près dans la zone de la ligne V-V, définit la largeur de segment principal, BR.

10. Dispositif d'éclairage selon la revendication 8 ou 9, **caractérisé en ce que** la deuxième largeur (BR') est supérieure à la première largeur (BR).

11. Dispositif d'éclairage selon l'une des revendications 6 à 10, **caractérisé en ce que** les segments lumineux d'une distribution de lumière segmentaire sont symétriques par rapport à l'axe V-V dans l'image lumineuse.

12. Dispositif d'éclairage selon l'une des revendications 1 à 11, **caractérisé en ce que** les modules de projection (10, 20) présentent chacun un axe optique (OA1, OA2), et dans lequel un décalage d'une répartition lumineuse de segment (LV20) par rapport à la répartition lumineuse de segment de sortie (LV10) résulte du fait, **en ce que** l'axe optique (OA2) du module de projection (20) produisant la distribution de lumière de segment décalée (LV20) est incliné à la fois d'un angle horizontal (ϕ) et d'un angle vertical (γ) par rapport à l'axe optique (OA1) du module de projection de sortie (10).

13. Dispositif d'éclairage selon l'une des revendications 1 à 12, **caractérisé en ce que** le dispositif d'éclairage est un projecteur de véhicule automobile.

14. Projecteur de véhicule automobile comportant au moins un dispositif d'éclairage selon l'une des revendications 1 à 13.
